# EUROPÄISCHE PATENTSCHRIFT

(11) **EP 1 258 603 B1**
(45) Veröffentlichungstag und Bekanntmachung des Hinweises auf die Patenterteilung: **01.03.2006**
(21) Anmeldenummer: 02009824.0
(22) Anmeldetag: 02.05.2002
(51) Int. Cl.: F01L 13/06, F02D 9/06, F02M 25/07

(54) **Brennkraftmaschine für ein Fahrzeug, mit einer Motorbremsvorrichtung und einer Abgasrückführeinrichtung**
Vehicle engine with engine braking device and exhaust gases recirculation
Moteur pour véhicule comprenant un dispositif de frein moteur et un système de recirculation des gaz d'échappement

(30) Priorität: 14.05.2001 AT 7602001
(43) Veröffentlichungstag der Anmeldung: 20.11.2002
(73) Patentinhaber: MAN Nutzfahrzeuge Österreich AG, 4400 Steyr (AT)
(72) Erfinder: Raab, Gottfried, Dipl.-Ing., 4320 Perg (AT); Rammer, Franz, Dipl.-Ing., 4493 Wolfern (AT)

(56) Entgegenhaltungen:
- DE-A- 10 040 613
- DE-C- 19 858 293

## Beschreibung

Die Erfindung betrifft eine Brennkraftmaschine für ein Fahrzeug, insbesondere Nutzfahrzeug wie Lastkraftwagen oder Omnibus, mit wenigstens einer Reihe von Zylindern, ferner mit einer Motorstaubremseinrichtung, bestehend aus einer motorinternen Bremseinrichtung und einer Motorbremsklappe in einer Abgasleitung, die mittels eines Stellmotors ein- bzw. verstellbar ist, und mit einer Abgasrückführeinrichtung, mit wenigstens einem AGR-Steuerorgan und einer AGR-Leitung, über die Abgas von der Auslass- zur Einlassseite der Brennkraftmaschine rückführbar ist.

Brennkraftmaschinen mit eigener motorinterner Brernsvorrichtung sind z. B. aus dem EP-Patent 0736672 bekannt. Diese ist Teil einer Motorstaubremseinrichtung, die des weiteren eine in einer Abgassammelleitung eingebaute Motorbremsklappe aufweist, deren zugeordneter Stellmotor seine Befehle von einer Steuereinheit erhält. Solchermaßen ausgestattete Brennkraftmaschinen sind Serienstand in MAN-Nutzfahrzeugen. Manche derselben verfügen außerdem über eine Abgasrückführeinhchtung, in deren zwischen Abgassammelleitung und Ladeluftsammelleitung verlaufende Abgasrückführleitung ein sogenanntes Flatterventil eingebaut ist. Dieses öffnet in AGR-Richtung gegen den jenseits anstehenden Ladeluftdruck mittels Abgasdruckspitzen im diesseits anstehenden Abgas und ist mithin nicht regelbar (siehe auch DE-C1-198 58 293).

Es ist demgegenüber Aufgabe der Erfindung, eine Brennkraftmaschine der gattungsgemäßen Art so weiterzubilden bzw. umzugestalten, dass sich eine größere Regelungstiefe mit vertretbaren Bau- und Kostenaufwand realisieren lässt.

Diese Aufgabe ist erfindungsgemäß entsprechend den kennzeichnenden Merkmalen des Anspruchs 1 dadurch gelöst, dass wenigstens ein AGR-Steuerorgan vorgesehen ist, das mittels eines Stellmotors in eine AGR-Absperrposition und wenigstens eine AGR-Durchlassposition, in der es einen Teil des aus den Zylindern der Brennkraftmaschine ausgestoßenen Abgases für dessen Rückführung über die AGR-Leitung durchlässt, einstellbar ist, dass ferner die Energieversorgung des dem AGR-Steuerorgan zugeordneten Stellmotors ebenso wie jene des der Motorbremsklappe zugeordneten Stellmotors von einer Energiequelle her über eine Zuleitung mit eingebauter Durchlasssteuereinrichtung erfolgt, die ihre Schaltbefehle für eine Stellmotor-Betätigung von einer gemeinsamen elektronischen Regel- und Steuereinheit in dem Sinne erhält, dass während des Motorbremsbetriebes eine Abgasrückführung durch das AGR-Steuerorgan unterbindbar und die Motorbremsklappe in der Abgasleitung in eine Drosselposition einstellbar ist, dagegen während AGR-Betriebsphasen sowohl das AGR-Steuerorgan als auch die Motorbremsklappe auf Durchlass geschaltet sind.

Vorteilhafte Weiterbildungen und Ausgestaltungen der erfindungsgemäßen Lösung sind in den Unteransprüchen angegeben. Da diese ihre Stütze in der Beschreibung haben, sei an dieser Stelle auf deren wörtliche Zitierung verzichtet.

Bei der erfindungsgemäßen Lösung ist ein AGR-Steuerorgan vorgesehen, das vergleichsweise einfach, z. B. durch eine wie die Motorbremsklappe ausgebildete und in den AGR-Weg eingebaute Klappe realisierbar ist. Das AGR-Steuerorgan ist durch einen Stellmotor aus einer Absperrposition in eine Durchtassposition einstellbar, bei der es sich um die Volldurchlassstellung oder - je nach Regelungstiefe - um eine oder mehrere fest vorgegebene oder kontinuierlich veränderbare Zwischenstellungen zwischen Volldurchlass und Absperrung handeln kann. Mit besonderem Vorteil erlaubt es die Erfindung, Stellmotoren für die Ein- bzw. Verstellung der Motorbremsklappe(n) und AGR-Steuerorgan(e) verwenden zu können, die gleicher Bauart sind und mit der gleichen Antriebsenergie von der gleichen Energiequelle her versorgbar sind. Dieses vereinfacht die Schaltvorrichtung für deren Betätigung und ermöglicht eine problemlose Befehligung von einer gemeinsamen elektronischen Regel- und Steuereinheit her.

Nachstehend ist die erfindungsgemäße Brennkraftmaschine anhand mehrerer in der Zeichnung dargestellter Ausführungsbeispiele näher erläutert. In der Zeichnung zeigen:
- Fig. 1 bis 10: schematisch je eine Brennkraftmaschine eines Fahrzeugs mit in Reihe angeordneten Zylindern und einer Ausführungsart der erfindungsgemäßen Vorrichtung,
- Fig. 2 A: eine vergrößerte Darstellung des in Fig. 2 gestrichelt umrandeten Details,
- Fig. 3 A: eine vergrößerte Darstellung des in Fig. 3 gestrichelt umrandeten Details,
- Fig. 5 A: die AGR-Steuerorgane von Fig. 5 im Detail,
- Fig. 11: schematisch eine Brennkraftmaschine eines Fahrzeugs mit zwei in V-Form angeordneten Zylinderreihen und einer Ausführungsform der erfindungsgemäßen Vorrichtung,
- Fig. 12: eine Ausführungsform der erfindungsgemäßen Vorrichtung, wie beispielsweise bei der Brennkraftmaschine gemäß Fig. 1 anwendbar, und
- Fig. 13: eine Ausführungsform der Durchlasssteuervorrichtung als Detail der erfindungsgemäßen Vorrichtung.

Bei der in einem Fahrzeug, insbesondere Nutzfahrzeug wie Lastkraftwagen, Omnibus, Traktor oder dergleichen, eingebauten Brennkraftmaschine kann es sich - wie die Figuren 1 bis 10 zeigen - um eine solche mit mehreren, beispielsweise vier, fünf, sechs oder mehr in einer Zylinderreihe hintereinander angeordneten Zylindern C1, C2, C3, C4, C5, C6 oder - wie Fig. 11 zeigt - um eine solche handeln, die mehrere, beispielsweise zwei, drei, vier, fünf; sechs oder mehr Zylinder C1, C2, C3, C4, C5, C6 bzw. C7, C8, C9, C10, C11, C12 in jeweils einer von zwei V-förmig zueinander angeordneten Zylinderreihen 1/1, 1/2 aufweist. Außerdem besitzt die Brennkraftmaschine 1 wenigstens ein Aufladeaggregat, das ein- oder zweistufig ausgebildet sein kann. Im Fall von Fig. 1, 2, 3, 4, 10 und 11 ist dieses durch je Zylinderreihe einen Abgasturbolader 2 mit einflutiger Abgasturbine 3 und Ladeluftverdichter 4 gebildet. Im Fall von Fig. 5, 6 und 7 ist ein Abgasturbolader 2 mit zweiflutiger Abgasturbine 3 und Ladeluftverdichter 4 verwendet. In den Fällen der Figuren 8 und 9 weist das zweistufige Aufladeaggregat einen ersten, als Hochdruckstufe arbeitenden Abgasturbolader 2/1 mit Abgasturbine 3 und Ladeluftverdichter 4 sowie einen zweiten, als Niederdruckstufe arbeitenden Abgasturbolader 2/2 mit Abgasturbine 3 und Ladeluftverdichter 4 auf. Der Gaswechsel der Brennkraftmaschine 1 wird über eine oder mehrere auf Ein- und Auslassventile wirkende Nockenwelle (n) gesteuert. Dabei wird das Abgas aller Zylinder oder zweier Gruppen von Zylindern je Zylinderreihe über Auslasskanäle 5 in eine Abgassammelleitung 6 bzw. 6/1, 6/2 ausgeleitet und von dieser über einen Krümmer 7 bzw. 7/1, 7/2 und gegebenenfalls einen weiteren Abgasleitungsteil der Abgasturbine 3 des Abgasturboladers 2 bzw. der Hochdruckstufe 2/1 zugeführt. Die Verbrennungsluft bzw. in Abgasrückführ (AGR)-Betriebsphasen ein Gemisch aus Ladeluft und rückgeführten Abgas wird den Zylindern der Brennkraftmaschine 1 über Einlasskanäle 8 von einer Ladeluftsammelleitung 9 her zugeführt. Diese wird über eine Ladeluftleitung 10 mit eingebautem Ladeluftkühler 11 vom Ladeluftverdichter 4 des Abgasturboladers 2 bzw. der Hochdruckstufe 2/1 des Aufladeaggregates 2/1, 2/2 her mit verdichteter Verbrennungsluft versorgt. Außerdem ist die Ladeluftsammelleitung 9 mit rückgeführtem Abgas versorgbar, und zwar entweder über eine AGR-Leitung 12, die entweder von der Abgassammelleitung 6, dort einenendes (siehe Fig. 2, 3, 4, 10) oder dem sich andernendes anschließenden Abgasleitungsweg 7 (siehe Fig. 1, 8, 9) abzweigt, oder - wie Fig. 10 zeigt - die ausgangs der Abgasturbine 3 des Abgasturboladers 2 bzw. der Niederdruckstufe 2/2 sich anschließende Abgasleitung 20 mit einer Saugleitung 21 verbindet, über die der Verdichter 4 des Abgasturboladers 2 bzw. der Niederdruckstufe 2/2 Luft aus der Atmosphäre ansaugt, oder über zwei AGR-Leitungen 12/1, 12/2 (siehe Fig. 5, 6, 7), von denen jeweils eine von einer der beiden Abgassammelleitungen 6/1, 6/2 abzweigt, zu einem AGR-Kühler 13 hinführt und anschließend als gemeinsame AGR-Leitung 12 weiterführt entweder in die Ladeluftsammelleitung 9 oder den zwischen Laderluftkühler 11 und der Anschlussstelle der Ladeluftsammelleitung 9 liegenden Abschnitt 10/1 der Ladeluftleitung 10 ausmündet. Zur sicheren Beherrschung des AGR-Flusses kann es sich bei einigen Bauarten der Brennkraftmaschinen 1, wie jenen gemäß Fig. 5 bis 7, als notwendig erweisen, in die bzw. jede AGR-Leitung 12, 12/1, 12/2 entweder vor oder nach dem AGR-Kühler 13 ein Rückschlagventil in Form eines sogenannten Flatterventils 14 einzubauen, dessen Schaltzungen aufgrund der Pulsationen im Abgas gegen den andernendes anstehenden Ladeluftdruck öffnen und schließen und so nur Abgas mit den Ladeluftdruck übersteigenden Druckspritzen zur Ladeluftsammelleitung 9 hin durchlassen.

Zur Steuerung der Abgasrückführung (AGR) ist erfindungsgemäß wenigstens ein AGR-Steuerorgan 15 vorgesehen. Im Fall von Fig. 1 ist ein AGR-Steuerorgan 15 in die AGR-Leitung 12 strömungsmäßig vor dem AGR-Kühler 13 eingebaut. Im Fall von Fig. 2, 4 und 11, bei dem der letzte Zylinder C6 bzw. C6 und C12 jeder Zylinderreihe 1/1, 1/2 während AGR-Betriebsphasen als AGR-Spenderzylinder herangezogen wird, ist das AGR-Steuerorgan 15 in jenem Bereich der Abgassammelleitung 6 eingebaut, in den der Anschlusskanal 5 des letzen Zylinders C6 der Zylinderreihe bzw. C6 und C12 der jeweiligen Zylinderreihe ausmündet (siehe hierzu auch Fig. 2A). Ähnliche Einbauverhältnisse sind im Fall von Fig. 3 bzw. gegebenenfalls auch von Fig. 4, wenn die gestrichelt dargestellte Version gebaut ist, gegeben (Details siehe Fig. 3A). Dabei ist das AGR-Steuerorgan 15 in jenem Bereich der Abgassammelleitung 6 eingebaut, in den der Auslasskanal des vorletzten Zylinders C5 einer Zylinderreihe ausmündet. Dies bedeutet, dass während AGR-Betriebsphasen die letzten beiden Zylinder C5 und C6 als AGR-Spenderzylinder herangezogen sind. Im Fall von Fig. 5 und 7 sind in die beiden AGR-Leitungen 12/1, 12/2 identische und für synchrone, gleichsinnige Betätigung mechanisch über ein Koppelglied 16 aneinander gekoppelte AGR-Steuerorgane 15 eingebaut (Details siehe Fig. 5A). Im Fall von Fig. 6 ist in jede der beiden AGR-Leitungen 12/1, 12/2 ein AGR-Steuerorgan 15 eingebaut. Im Fall von Fig. 10 ist das AGR-Steuerorgan 15 in die die Abgasleitung 20 mit der Saugleitung 21 verbindende AGR-Leitung 12 eingebaut.

Dem AGR-Steuerorgan 15, bzw. im Fall von Fig. 5 und 7 den beiden AGR-Steuerorganen 15 gemeinsam, ist zu seiner bzw. deren Betätigung ein Stellmotor 17 zugeordnet.

Des weiteren weist die Brennkraftmaschine 1 eine Motorstaubremseinrichtung mit wenigstens einer durch einen Stellmotor 18 betätigbaren Motorbremsklappe 19, die in den Abgasleitungsweg vor oder nach dem Abgasturbolader 2 bzw. der Niederdruckstufe 2/2 eingebaut ist, und eine brennkraftmaschineninterne Motorbremseinrichtung auf. Letztere kann beispielsweise von jener Art sein, wie aus der EP 0736672 B1 bekannt. Die Motorbremsklappe 19 ist im Fall von Fig. 1, 4 und 9 in den Abgaskrümmer 7 eingebaut, könnte aber auch in den davor gegebenen laderseitigen Endbereich der Abgassammelleitung 6 eingebaut sein. Im Fall der Figuren 2, 3, 5, 8, 10 und 11 ist die Motorbremsklappe 19 in die sich ausgangs der Abgasturbine 3 des Abgasturboladers 2 bzw. der Niederdruckstufe 2/2 anschließende Abgasleitung 20 eingebaut. Im Fall von Fig. 6 ist in jeden der beiden zum zweistufigen Abgasturbolader 2 führenden Abgasleitungswege, dort entweder jeweils im Bereich des Abgaskrümmers 7/1, 7/2 oder dem davor gegebenen laderseitigen Endbereich der jeweiligen Abgassammelleitung 6/1, 6/2, eine Motorbremsklappe 19 eingebaut, von denen jede über einen eigenen Stellmotor 18 betätigbar ist. Im Fall von Fig. 7 ist ebenfalls in jeden der beiden zum zweiflutigen Abgasturbolader 2 führenden Abgasleitungswege, dort entweder jeweils im Bereich des Abgaskrümmers 7/1, 7/2 oder dem davor gegebenen laderseitigen Endbereich der jeweiligen Abgassammelleitung 6/1, 6/2 jeweils eine Motorbremsklappe 19 eingebaut. Im Unterschied zu Fig. 6 sind hier die beiden Motorbremsklappen 19, ähnlich wie aus Fig. 5A ersichtlich, durch ein Koppelglied mechanisch miteinander gekoppelt und somit synchron durch einen einzigen Stellmotor 18 betätigbar. In den Fällen der zweistufigen Aufladung gemäß Fig. 8 und 9 ist die Abgasturbine 3 der Hochdruckstufe 2/1 durch eine Bypassleitung 22 mit eingebautem, durch einen Stellmotor 23 betätigbarem Ventil 24 umgehbar. Dadurch ist die Leistung der Hochdruckstufe 2/1 und letztendlich des gesamten Aufladeaggregates regelbar.

Das AGR-Steuerorgan 15 kann an sich durch jede geeignete Art von Absperr-/Drosselventil gebildet sein, ist jedoch vorzugsweise von gleicher Bauart wie die Motorbremsklappe 19. Gleiches gilt vorzugsweise auch für das Absperr-/Drosselventil 24 von Fig. 8 und 9. Das AGR-Steuerorgan 15 ist demzufolge ebenfalls wie die Motorbremsklappe 19 als auf einer Achse im betreffenden Rohrabschnitt schwenkbar gelagerte Klappe ausgebildet.

Die Stellmotoren 17, 18, auch 23 können durch elektrische Schrittmotoren oder hydraulisch oder pneumatisch betätigbare Stellzylinder realisiert sein. Vorzugsweise sind die Stellmotoren 17, 18, 23 von solcher und gleicher Bauart, dass sie alle aus der gleichen Energiequelle 25 mit Antriebsenergie versorgbar sind. In den dargestellten Beispielen sind die Stellmotoren 17, 18, 23 durch pneumatische Stellzylinder gebildet, an deren Stellkolben eine auf die Motorbremsklappe 19 bzw. das durch eine Klappe dargestellte AGR-Steuerorgan 15 bzw. das durch eine Klappe dargestellte Absperr-/Drosselventil 24 einwirkende Hebelage angelenkt ist. Als gemeinsame Energiequelle 25 für die pneumatischen Stellmotoren 17, 18, 23 dient eine Druckluftversorgungseinrichtung, aus der vorzugsweise auch andere Verbraucher des Fahrzeugs mit Druckluft versorgbar sind. Von dieser gemeinsamen Druckluftquelle 25 führt eine Druckluftzuleitung 26 zu - je Zylinderreihe - einer Durchlasssteuereinrichtung 27. Eine Ausführungsform derselben, die zur Steuerung der beiden Stellmotoren 17, 18 der Motorbremsklappe 19 und des AGR-Steuerorgans 15 dient, ist nachfolgend anhand von Fig. 13 erläutert. Die Druckluftzuleitung 26 ist innerhalb der Durchlasssteuereinrichtung 27 am Eingang eines elektromagnetischen Proportionalventils 28 angeschlossen. Dessen Ausgang ist über eine Zuleitung 29 mit dem Eingang eines elektromagnetischen 3/2-Wege-Umschaltventils 30 verbunden. An dessen erstem Ausgang 31 ist über eine Zuleitung 32 der Stellmotor 17 des AGR-Steuerorgans 15 und an dessen zweiten Ausgang 33 ist über eine Zuleitung 34 der Stellmotor 18 der Motorbremsklappe 19 angeschlossen, so dass je nach Stellung des 3/2-Wege-Umschaltventils 30 entweder der eine oder der andere der beiden Stellmotoren 17, 18 mit Druckluft versorgbar ist.

Zur Erfassung einer Regelgröße kann im Abgasweg strömungsmäßig kurz vor der Motorbremsklappe 19 ein Drucksensor 35 und/oder ein Temperatursensor 36 eingebaut sein, mit dem der Abgasdruck bzw. die Abgastemperatur messbar ist. Diese Druck- und/oder Temperaturmesssignale, gegebenenfalls auch Drehzahlsignale und weitere betriebsspezifische Istwertsignale der Brennkraftmaschine 1, werden einer elektronischen Regel- und Steuereinheit 37 über Signalleitungen 38, 39, 40, 41 zugeführt und von dieser für das Management der Ein- bzw. Verstellung der Motorbremsklappe 19 herangezogen. In ähnlicher Weise erhält die Regel- und Steuereinheit 37 über weitere Signalleitungen 42, 43, 44 von anderen Messstellen Betriebswerte wie Ladedruck, Differenzdruck, Massenstrom in der Ladeluftsammelleitung zugeführt, welche von ihr für das Management der Ein- bzw. Verstellung des AGR-Steuerorgans 15 herangezogen werden.

An der Ausgangsperipherie der Regel- und Steuereinheit 37 sind über Steuerleitungen 45, 46 die Schaltorgane des Proportionalventils 28 und 3/2-Wege-Umschaltventils 30 der Durchlasssteuereinrichtung 27 angeschlossen. Im Fall der Beispiele gemäß Fig. 8 und 9 ist an der Ausgangsperipherie der Regel- und Steuereinheit 37 außerdem über Steuerleitungen 47 ein weiteres Proportionalventil angeschlossen (nicht dargestellt), das zur Druckluftsteuerung des über eine Druckluftzuleitung 48 angeschlossenen Stellmotors 23 des Absperr-/Drosselventils 24 dient.

Bei der elektronischen Regel- und Steuereinheit 37 kann es sich um einen Fahrzeugführungsrechner, der für das Betriebsmanagement des Fahrzeugs maßgeblich wirksam ist, oder aber eine eigenständige Elektronikeinheit handeln, die mit einer übergeordneten Einheit, wie einem Bordcomputer oder Fahrzeugführungsrechner kommuniziert. Die Regel- und Steuereinheit 37 umfasst einen Mikroprozessor, eine Ein- und Ausgabeperipherie sowie Daten- und Programmspeicher, welche Baugruppen über ein Datenbussystem miteinander verknüpft sind. In die Datenspeicher sind Kennfelder und Betriebsdaten für die Betriebssteuerung der Brennkraftmaschine 1 sowohl für deren Zugbetrieb als auch Bremsbetrieb abgelegt. Diese beinhalten auch die Daten für den Motorbremsbetrieb und die Abgasrückführung in bestimmten Betriebsphasen. Im Programmspeicher sind die Regel- und Steuerschemata für das Management der Ein- bzw. Verstellung der Motorbremsklappe 19 und des AGR-Steuerorgans 15, gegebenenfalls auch weitere zu regelnde Vorgänge abgelegt. Die Regel- und Steuereinheit 37 regelt somit per im Programmspeicher abgelegtem Programm anhand der abgespeicherten Kennfelder und Betriebsdaten auf der Basis der ihr signalisierten Betriebsistwerte den Betrieb der Brennkraftmaschine 1 und die Betätigung der Organe 28, 30 der Durchlasssteuereinrichtung 27 für die Ein- bzw. Verstellung der Motorbremsklappe 19 und des AGR-Steuerorgans 15. Während des Motorbremsbetriebs ist somit eine feinfühlige, stufenlose oder stufenweise Ein- bzw. Verstellung der Motorbremsklappe 19 zwischen Volldurchlass- und Minimaldurchlassposition durchführbar, was eine Erhöhung der Bremsleistung, aber auch eine quantitativ bestens an die erforderliche Fahrzeugbremsung angepasste Motorbremsung bewirkt. In Abgasrückführbetriebsphasen ist ebenfalls durch eine feinfühlige, stufenlose oder stufenweise Ein- bzw. Verstellung des AGR-Steuerorgans 15 zwischen einer Absperrposition und Volldurchlassstellung eine bestens an die Betriebsnotwendigkeiten angepasste Abgasrückführung darstellbar. Hierzu werden von der Regel- und Steuereinheit 37 über die Steuerleitungen 45, 46 Schaltbefehle an die Durchlasssteuereinrichtung 27 gegeben und dadurch dessen Proportionalventil 28 auf Durchlass und das 3/2-Wege-Umschaltventils 30 in eine solche Schaltstellung geschaltet, dass
a) während des Motorbremsbetriebs das AGR-Steuerorgan 15 derart eingestellt ist, dass keine Abgasrückführung möglich ist, und außerdem die Motorbremsklappe 19 in eine entsprechende Drosselposition einstellbar ist, wobei der Stellmotor 18 über die Zuleitung 34 mit Druckluft versorgt ist, der Stellmotor 17 des AGR-Steuerorgans 15 dagegen keine Druckluft erhält, und
b) während Abgasrückführbetriebsphasen sowohl das AGR-Steuerorgan 15 als auch die Motorbremsklappe 19 auf Durchlass geschaltet sind, wobei in diesem Fall der Stellmotor 18 nicht, dagegen der Stellmotor 17 über die Zuleitung 32 mit Druckluft versorgt und durch entsprechende Regelung das AGR-Steuerorgan 15 mittels des Stellmotors 17 für die gewünschte Abgasrückführrate in die erforderliche Durchlass- bzw. Drosselposition einstellbar ist.

Bei diesen Stellvorgängen kann die Motorbremsklappe 19, ebenso das AGR-Steuerorgan 15 vom jeweils zugeordneten Stellmotor 17, 18 aufgrund entsprechender Befehle von der Regel- und Steuereinheit 37 entweder in fest vorgegebene Zwischenstellungen oder beliebig variable, kontinuierlich einstellbare Zwischenstellungen zwischen den beiden jeweiligen Endstellungen für Volidurchlass und Minimaldurchlass bzw. Absperrung eingestellt werden.

Im Fall von Fig. 8 und 9 wird die Ein- bzw. Verstellung des Absperr-/Drosselventils 24 ebenfalls von der Regel- und Steuereinheit 37 im Sinne einer für das zweistufige Aufladeaggregat 2/1, 2/2 per Regelalgorithmus vorgegebenen Regelstrategie durch Ausgabe entsprechender Befehle an das angeschlossene Proportionalventil befehligt.

Soweit aufgrund ihrer räumlichen Zuordnung möglich und um eine kompakte Anordnung zu bekommen, ist es anzustreben, die Motorbremsklappe 19 und das AGR-Steuerorgan 15 möglichst nahe beieinander in benachbarte Abschnitte des Abgasweges bzw. die AGR-Leitung 12 einzubauen. Außerdem ist anzustreben, dass wenigstens ein Teil der für die Ein- bzw. Verstellung der Motorbremsklappe 19 und des AGR-Stellorgans 15 maßgeblichen Stell- und Schaltorgane sowie der Sensorik in einem Modul zusammenfassbar ist. Im Fall von Fig. 1 zum Beispiel ist es möglich, in einem Modul 49 - siehe die Darstellung von Fig. 12 - auf einer Konsole die Stellmotoren 17, 18 sowie die Teile der Durchlasssteuereinrichtung 27, also das Proportionalventil 28 und das 3/2-Wege-Umschaltventil 30, und wenigstens die Sensoren 35, 36 zusammenzufassen. Alternativ hierzu wäre es auch möglich, in einem Modul auf einer Konsole den Stellmotor 18 der Motorbremsklappe 19, außerdem die Teile der Durchlasssteuereinrichtung 27 - Proportionalventil 28 und 3/2-Wege-Umschaltventil 30 - sowie die Sensoren 35, 36 zusammenfassen, dagegen den Stellmotor 17 des AGR-Steuerorgans 15 auf einer eigenen Konsole anzuordnen. Ebenso bestünde alternativ die Möglichkeit, in einem Modul auf einer Konsole den Stellmotor 17 des AGR-Steuerorgans 15, außerdem die Teile der Durchlasssteuereinrichtung 27 - Proportionalventil 28 und 3/2-Wege-Umschaltventil 30 - sowie die Sensoren 35, 36 zusammenzufassen, dagegen den Stellmotor 18 für die Motorbremsklappe 19 auf einer eigenen Konsole anzuordnen.

Unabhängig von seinen Einzelheiten wird der Modul 49 durch eine mit allen Teilen vorgefertigte und vormontierte Baugruppe gebildet, die mit der Konsole an entsprechend vorbereiteten Stellen des Abgasweges und/oder der Abgasrückführleitung 12 befestigbar ist.

Denkbar wäre aber auch, die Motorbremsklappe 19 und das AGR-Steuerorgan 15 in ein Rohrstück einzubauen, z. B. ein solches wie in Fig. 12 dargestelltes, das den Rohrkrümmer 7 beinhaltet, und dieses mit dem - wie vorstehend geschildert - vormontierten Modul 49 durch Anbau desselben zu einem erweiterten Modul oder einer vormontierten Baugruppe zu vereinigen, an dessen Rohrstück beim Anbau an die Brennkraftmaschine 1 an einer ersten Stelle der restliche Abschnitt der Abgassammelleitung 6, an einer zweiten Stelle der Einlassstutzen der Abgasturbine 3 des Turboladers 2 bzw. der Hochdruckstufe 2/1 und an einer dritten Stelle der weitere Abschnitt der Abgasrückführleitung 12 anzuflanschen sind.

## Patentansprüche

1. Brennkraftmaschine für ein Fahrzeug, insbesondere Nutzfahrzeug wie Lastkraftwagen oder Omnibus, mit wenigstens einer Reihe von Zylindern, ferner mit einer Motorstaubremseinrichtung, bestehend aus einer motorinternen Bremseinrichtung und einer Motorbremsklappe in einer Abgasleitung, die mittels eines Stellmotors ein- bzw. verstellbar ist, und mit einer Abgasrückführeinrichtung, mit wenigstens einem AGR-Steuerorgan und einer AGR-Leitung, über die Abgas von der Auslass- zur Einlassseite der Brennkraftmaschine rückführbar ist, **dadurch gekennzeichnet, dass** wenigstens ein AGR-Steuerorgan (15) vorgesehen ist, das mittels eines Stellmotors (17) in eine AGR-Absperrposition und wenigstens eine AGR-Durchlassposition, in der es einen Teil des aus den Zylindern der Brennkraftmaschine ausgestoßenen Abgases für dessen Rückführung über die AGR-Leitung (12, 12/1, 12/2) durchlässt, einstellbar ist, dass ferner die Energieversorgung des dem AGR-Steuerorgan (15) zugeordneten Stellmotors (17) ebenso wie jene des der Motorbremsklappe (19) zugeordneten Stellmotors (18) von einer Energiequelle (25) her über eine Zuleitung (26, 32, 34) mit eingebauter Durchlasssteuereinrichtung (27) erfolgt, die ihre Schaltbefehle für eine Stellmotor-Betätigung von einer gemeinsamen elektronischen Regel- und Steuereinheit (37) in dem Sinne erhält, dass während des Motorbremsbetriebes eine Abgasrückführung durch das AGR-Steuerorgan (15) unterbindbar und die Motorbremsklappe (19) in der Abgasleitung (6, 6/1, 6/2, 7, 7/1, 7/2, 20) in eine Drosselposition einstellbar ist, dagegen während AGR-Betriebsphasen sowohl das AGR-Steuerorgan (15) als auch die Motorbremsklappe (19) auf Durchlass geschaltet sind.

2. Brennkraftmaschine nach Anspruch 1, **dadurch gekennzeichnet, dass** die Stellmotoren (17, 18) der Motorbremsklappe(n) (19) und des bzw. jedes AGR-Steuerorgans (15) von solcher Bauart sind, dass alle aus der gleichen Energiequelle (25) mit Antriebsenergie versorgbar sind.

3. Brennkraftmaschine nach Anspruch 1, **dadurch gekennzeichnet, dass** das bzw. jedes AGR-Steuerorgan (15) ähnlich wie die Motorbremsklappe(n) (19) als auf einer Achse in einem Rohrabschnitt schwenkbar gelagerte Klappe ausgebildet ist.

4. Brennkraftmaschine nach Anspruch 2, **dadurch gekennzeichnet, dass** die Stellmotoren (17, 18) durch pneumatisch betätigbare Stellzylinder gebildet sind, an deren Stellkolben jeweils eine auf eine Motorbremsklappe (19) bzw. ein AGR-Steuerorgan (15) einwirkende Hebelage angelenkt ist.

5. Brennkraftmaschine nach Anspruch 4, **dadurch gekennzeichnet, dass** die pneumatischen Stellmotoren (17, 18) von einer gemeinsamen Druckluftquelle (25) her mit Druckluft besorgbar sind, über eine Druckluftzuleitung (26), die zu der - je Zylinderreihe einen - Durchlasssteuereinrichtung (27), dort einem elektromagnetischen Proportionalventil (28) führt, dessen Ausgang über eine Zuleitung (29) mit dem Eingang eines elektromagnetischen 3/2-Wege-Umschaltventils (30) verbunden ist, an dessen erstem Ausgang (31) über eine Zuleitung (32) der Stellmotor (17) des AGR-Steuerorgans (15) und an dessen zweitem Ausgang (33) über eine Zuleitung (34) der Stellmotor (18) der Motorbremsklappe (19) angeschlossen sind, so dass je nach Stellung des 3/2-Wege-Umschaltventils (30) entweder der eine oder der andere der beiden Stellmotoren (17, 18) mit Druckluft versorgbar ist.

6. Brennkraftmaschine nach Anspruch 1, **dadurch gekennzeichnet, dass** die Motorbremsklappe (19) und das AGR-Steuerorgan (15) aufgrund der Befehle der Regel- und Steuereinheit (37) vom jeweils zugeordneten Stellmotor (17, 18) in fest vorgegebene oder variable Zwischenstellungen zwischen den beiden Endstellungen für Volldurchlass und Minimaldurchlass bzw. Absperrung einstellbar sind.

7. Brennkraftmaschine nach Anspruch 1, **dadurch gekennzeichnet, dass** in einen Abgasleitungsabschnitt strömungsmäßig kurz vor der Motorbremsklappe (19) ein Drucksensor (35) und/oder ein Temperatursensor (36) eingebaut ist, mit dem der Abgasdruck bzw. die Abgastemperatur erfassbar ist, welche Druck- und/oder Temperaturmesssignale, gegebenenfalls auch Drehzahlsignale und weitere betriebsspezifische istwertsignale der Brennkraftmaschine, über Signalleitungen (38, 39; 40, 41) der elektronischen Regel- und Steuereinheit (37) zugeführt und von dieser für das Management der Ein- bzw. Verstellung der Motorbremsklappe (19) herangezogen werden.

8. Brennkraftmaschine nach einem der vorhergehenden Ansprüche, **dadurch gekennzeichnet, dass** eine Motorbremsklappe (19) entweder in einen Abgaskrümmer (7, 7/1, 7/2), der die Verbindung zwischen einer Abgassammelleitung (6, 6/1, 6/2) und der Abgasturbine (3) eines Abgasturboladers (2) bzw. der Hochdruckstufe (2/1) eines zweistufigen Aufladeaggregates (2/1, 2/2) herstellt, oder in den vor dem Abgaskrümmer (7, 7/1, 7/2) gegebenen laderseitigen Endbereich der Abgassammelleitung (6, 6/1, 6/2), oder in die sich ausgangs der Abgasturbine (3) des Abgasturboladers (2) bzw. der Niederdruckstufe (2/2) des zweistufigen Aufladeaggregates (2/1, 2/2) anschließende Abgasleitung (20) eingebaut ist.

9. Brennkraftmaschine nach einem der vorhergehenden Ansprüche, **dadurch gekennzeichnet, dass** die AGR-Leitung (12) von einem die Verbindung zwischen einer Abgassammelleitung (6) und der Abgasturbine (3) eines Abgasturboladers (2) bzw. einer Hochdruckstufe (2/1) eines zweistufigen Aufladeaggregates (2/1, 2/2) herstellenden Abgaskrümmer (7) abzweigt und andemendes in eine Ladeluftsammelleitung (9) oder in eine zur Ladeluftsammelleitung (9) führende Ladeluftleitung (10, 10/1) ausmündet, und dass in diese solchermaßen verlaufende AGR-Leitung (12) ein AGR-Kühler (13) und strömungsmäßig davor ein AGR-Steuerorgan (15) sowie erforderlichenfalls vorzugsweise strömungsmäßig nach dem AGR-Kühler (13) ein AGR-Flatterventil (14) eingebaut sind.

10. Brennkraftmaschine nach einem der Ansprüche 1 bis 8, **dadurch gekennzeichnet, dass** die AGR-Leitung (12) von jenem Bereich der Abgassammelleitung (6) abzweigt, in den der Auslasskanal (5) eines in AGR-Betriebsphasen als Spenderzylinder fungierenden Zylinders (C6 bzw. C5) einmündet, dass in diesem Abzweigbereich der AGR-Leitung (12) ein AGR-Steuerorgan (15) eingebaut ist das außerhalb von AGR-Betriebsphasen so eingestellt ist, dass keine Abgasrückführung über die AGR-Leitung (12) möglich ist, und dass die AGR-Leitung (12) andemendes in eine Ladeluftsammelleitung (9) oder in eine zur Ladeluftsammelleitung (9) führende Ladeluftleitung (10, 10/1) ausmündet.

11. Brennkraftmaschine nach einem der Ansprüche 1 bis 8, **dadurch gekennzeichnet, dass** dann, wenn jeweils eine Gruppe von Zylindern (C1-C3, C4-C6) über ihre Auslasskanäle (5) an einer gemeinsamen Abgassammelleitung (6/1, 6/2) angeschlossen ist, von jeder der Abgassammelleitungen (6/1, 612) jeweils eine AGR-Leitung (12/1, 12/2) abzweigt, die zu einem AGR-Kühler (13) hinführt und in die strömungsmäßig vor diesem ein AGR-Steuerorgan (15) eingebaut ist, und dass vom AGR-Kühler (13) eine gemeinsame AGR-Leitung (12) abgeht, die andernendes in eine Ladeluftsammelleitung (9) oder in eine zur Ladeluftsammelleitung (9) führende Ladeluftleitung (10, 10/1) ausmündet.

12. Brennkraftmaschine nach einem der Ansprüche 1 bis 8, **dadurch gekennzeichnet, dass** die AGR-Leitung (12) eine sich ausgangs der Abgasturbine (3) eines Abgasturboladers (2) bzw. der Niederdruckstufe (2/2) eines zweistufigen Aufladeaggregates (2/2, 2/2) anschließende Abgasleitung (20) mit einer Ansaugleitung (21) verbindet, die zum Verdichter (4) des Abgasturboladers (2) bzw, der Niederdruckstufe (2/2) des zweistufigen Aufladeaggregates (2/1, 2/2) führt, und dass in dieser AGR-Leitung (12) ein AGR-Steuerorgan (15) eingebaut ist.

13. Brennkraftmaschine nach einem der vorhergehenden Ansprüche, **dadurch gekennzeichnet, dass** zumindest ein Teil der für die Ein- bzw. Verstellung einer Motorbremsklappe (19) und eines AGR-Steuerorgans (15) maßgeblichen Stell- und Schaltorgane sowie einer Sensorik in einen Modul (49) zusammengefasst ist.

14. Brennkraftmaschine nach Anspruch 13, **dadurch gekennzeichnet, dass** in einem Modul auf einer Konsole die Stellmotoren (17, 18) für wenigstens eine Motorbremsklappe (19) und wenigstens ein AGR-Stellorgan (15) sowie die Teile einer Durchlasssteuereinrichtung (27) - Proportionalventil (28) und 3/2-Wege-Umschaltventil (30) - und außerdem die oder Teile (35, 36) der Sensorik zusammengefasst sind.

15. Brennkraftmaschine nach Anspruch 13, **dadurch gekennzeichnet, dass** in einem Modul auf einer Konsole der Stellmotor (18) wenigstens einer Motorbremsklappe (19), außerdem die Teile einer Durchlasssteuereinrichtung (27) - Proportionalventil (28) und 3/2-Wege-Umschaltventil (30) - sowie die oder Teile (35, 36) der Sensorik zusammengefasst, dagegen der Stellmotor (17) eines AGR-Steuerorgans (15) oder die Stellmotoren (17) mehrerer benachbarter Steuerorgane (15) auf einer eigenen Konsole angeordnet sind.

16. Brennkraftmaschine nach den Ansprüchen 5 und 9, **dadurch gekennzeichnet, dass** in einem Modul auf einer Konsole der Stellmotor (17) wenigstens eines AGR-Steuerorgans (15), außerdem die Teile einer Durchlasssteuereinrichtung (27) - Proportionalventil (18) und 3/2-Wege-Umschaltventil (30) - sowie die oder Teile (35, 36) der Sensorik zusammengefasst, dagegen der Stellmotor (18) einer Motorbremsklappe (19) oder die Stellmotoren (18) mehrerer benachbarter Motorbremsklappen (19) auf einer eigenen Konsole angeordnet sind.

17. Brennkraftmaschine nach einem der Ansprüchen 13 bis 16, **dadurch gekennzeichnet, dass** der Modul durch eine mit allen Teilen vorgefertigte und vormontierte Baugruppe gebildet und mit seiner Konsole an den entsprechend vorbereiteten Stellen des Abgasleitungsweges und/oder der AGR-Leitung (12) befestigbar ist.

18. Brennkraftmaschine nach Anspruch 13, **dadurch gekennzeichnet, dass** eine Motorbremsklappe (19) und ein AGR-Steuerorgan (15) in ein Rohrstück eingebaut sind, das einen Abgasleitungsabschnitt und einen AGR-Leitungsabschnitt beinhaltet und mit einem vormontierten und schon angebauten Modul eine Baugruppe bildet, an dessen Rohrstück beim Anbau an die Brennkraftmaschine (1) an einer ersten Stelle der restliche Abschnitt einer Abgassammelleitung (6, 6/1, 6/2), an einer zweiten Stelle der Einlassstutzen einer Abgasturbine (3) eines Turboladers (2) und an einer dritten Stelle der weitere Abschnitt der Abgasrückführleitung (12) anflanschbar sind.

## Claims

1. Internal combustion engine for a vehicle, particularly a commercial vehicle such as truck or bus/coach, with at least one row of cylinders and an engine exhaust-brake device consisting of an engine-internal brake device and an engine brake flap in an exhaust-gas pipe, which flap can be set and adjusted by means of a pilot motor, and with an exhaust-gas recirculation device (EGR), with at least one EGR control organ and an EGR pipe, via which exhaust gas can be returned from the outlet side to the inlet side of the internal combustion engine, **characterised in that** at least one EGR control organ (15) is provided which can, by means of a pilot motor (17), be brought into an EGR shut-off position and into at least one EGR passage position in which it permits part of the exhaust gas discharged from the cylinders of the internal combustion engine to pass for the purpose of its recirculation via the EGR pipe (12, 12/1, 12/2), that, in addition, the pilot motor (17) allocated to the EGR control organ (15) and the pilot motor (18) allocated to the engine brake flap (19) are supplied with energy from an energy source (25) via a feed pipe (26, 32, 34) with integrated passage device (27) which receives its switching commands for actuating the pilot motors from a common electronic control unit (37) in the sense that during engine brake operation the recirculation of exhaust gases can be suppressed by the EGR control organ (15) and the engine brake flap (19) in the exhaust-gas pipe (6, 6/1, 6/2, 7, 7/1, 7/2, 20) can be brought into throttling position, whereas during EGR operating phases both the EGR control organ (15) and the engine brake flap (19) are switched to passage mode.

2. Internal combustion engine according to Claim 1, **characterised in that** the pilot motors (17, 18) for the engine brake flap(s) (19) and for the/each EGR control organ (15) are designed so that all can be supplied with energy from the same energy source (25).

3. Internal combustion engine according to Claim 1, **characterised in that** similar to the engine brake flap(s) (19) the/each EGR control organ (15) is designed as a flap slewably mounted on a shaft in a pipe section.

4. Internal combustion engine according to Claim 2, **characterised in that** pilot motors (17, 18) are provided in the form of setting cylinders which can be pneumatically actuated and on each of whose setting pistons a lever acting on an engine brake flap (19) and an EGR control organ (15) is located.

5. Internal combustion engine according to Claim 4, **characterised in that** the pneumatic pilot motors (17, 18) can be supplied with compressed air from a common compressed-air source (25) via a compressed-air supply line (26) which leads to the - one per cylinder bank - passage control unit (27) and there to an electromagnetic proportional valve (28) whose outlet is connected via a supply line (29) with the input of an electromagnetic 3/2-way changeover valve (30) to whose first output (31) the pilot motor (17) for the EGR control organ (15) is connected via a supply line (32) and to whose second output (33) the pilot motor (18) for the engine brake flap (19) is connected via a supply line (34), so that depending on the position of the 3/2-way changeover valve (30) either the one or the other of the two pilot motors (17, 18) can be supplied with compressed air.

6. Internal combustion engine according to Claim 1, **characterised in that** the engine brake flap (19) and the EGR control organ (15) can be brought into firmly specified or variable intermediate positions between the two end positions for full passage and minimum passage and shut-off as a result of commands from the control unit (37) for the respectively associated pilot motor (17, 18).

7. Internal combustion engine according to Claim 1, **characterised in that** a pressure sensor (35) and/or a temperature sensor (36) is installed in an exhaust-gas pipe section immediately upstream of the engine brake flap (19), with which sensor (35 and/or 36) the exhaust-gas pressure and temperature can be recorded, which pressure and/or temperature-measuring signals and, if necessary, also engine-speed signals and further operation-specific actual-value signals from the internal combustion engine are supplied to the electronic control unit (37) via signal lines (38, 39; 40, 41) and are used by said control unit (37) for management and adjustment of the engine brake flap (19).

8. Internal combustion engine according to one of the foregoing Claims, **characterised in that** an engine brake flap (19) is installed either in an exhaust-gas manifold (7, 7/1, 7/2) which establishes the connection between an exhaust-gas header pipe (6, 6/1, 6/2) and the exhaust-gas turbine (3) of an turbocharger (2) or of the high-pressure stage (2/1) of a two-stage supercharger unit (2/1, 2/2) or in the end area of the exhaust-gas header pipe (6, 6/1, 6/2), which end area is located upstream of the exhaust-gas manifold (7, 7/1, 7/2) and faces the turbocharger, or in the exhaust-gas pipe (20) downstream of the outlet of the exhaust-gas turbine (3) of the turbocharger (2) or of the low-pressure stage (2/2) of the two-stage supercharger unit (2/1, 2/2).

9. Internal combustion engine according to one of the foregoing Claims, **characterised in that** the EGR pipe (12) branches off an exhaust-gas manifold (7) which establishes the connection between an exhaust-gas header pipe (6) and the exhaust-gas turbine (3) of a turbocharger (2) or of a high-pressure stage (2/1) of a two-stage supercharger unit (2/1, 2/2) and, with its other end, discharges into a charge-air header pipe (9) or into a charge-air pipe (10, 10/1) leading to a charge-air header pipe (9) and that an EGR cooler (13) and, upstream of it, an EGR control organ (15) and, if necessary, an EGR flutter valve (14) are installed in the EGR pipe (12) thus routed, said flutter valve (14) being installed preferably downstream of said EGR cooler (13).

10. Internal combustion engine according to one of the Claims 1 to 8, **characterised in that** the EGR pipe (12) branches off that area of the exhaust-gas header pipe (6) into which the outlet duct (5) of a cylinder (C6 and C5) acting as a dispenser cylinder in the EGR operating phases discharges, that in this branch-off area of the EGR pipe (12) an EGR control organ (15) is integrated and, outside the EGR operating phases, set so that recirculation of exhaust gases is not possible via the EGR pipe (12) and that the other end of the EGR pipe (12) discharges into a charge-air header pipe (9) or into a charge-air pipe (10, 10/1) leading to a charge-air header pipe (9).

11. Internal combustion engine according to one of the Claims 1 to 8, **characterised in that** if each group of cylinders (C1-C3, C4-C6) is connected to a common exhaust-gas header pipe (6/1, 6/2) via its outlet ducts (5) an EGR pipe (12/1, 12/2) branches off each of the exhaust-gas header pipes (6/1, 6/2) and leads to an EGR cooler (13), an EGR control organ (15) being installed in said EGR pipe (12/1, 12/2) upstream of the EGR cooler (13), and that a common EGR pipe (12) exits said EGR cooler (13) and, with its other end, discharges into a charge-air header pipe (9) or into a charge-air pipe (10, 10/1) leading to a charge-air header pipe (9).

12. Internal combustion engine according to one of the Claims 1 to 8, **characterised in that** the EGR pipe (12) connects an exhaust-gas pipe (20) attached to the outlet of the exhaust-gas turbine (3) of a turbocharger (2) or of the low-pressure stage (2/2) of a two-stage supercharger unit (2/1, 2/2) with an intake pipe (21) leading to the compressor (4) of the turbocharger (2) or of the low-pressure stage (2/2) of the two-stage supercharger unit (2/1, 2/2) and that an EGR control organ (15) is installed in this EGR pipe (12).

13. Internal combustion engine according to one of the foregoing Claims, **characterised in that** at least part of the setting and switching organs decisive for adjusting and setting an engine brake flap (19) and an EGR control organ (15) and a sensor system are combined in a module (49).

14. Internal combustion engine according to Claim 13, **characterised in that** the pilot motors (17, 18) for at least one engine brake flap (19) and at least one EGR setting organ (15) and the parts of a passage control device (27) - proportional valve (28) and 3/2-way changeover valve (30) - and, in addition, the sensor system or parts (35, 36) thereof are combined in a module on a console.

15. Internal combustion engine according to Claim 13, **characterised in that** the pilot motor (18) for at least one engine brake flap (19) and, in addition, the parts of a passage control device (27) - proportional valve (28) and 3/2-way changeover valve (30) - and the sensor system or parts (35, 36) thereof are combined in a module on a console, whereas the pilot motor (17) for an EGR control organ (15) or the pilot motors (17) for several adjacent control organs (15) are arranged on a separate console.

16. Internal combustion engine according to the Claims 5 and 9, **characterised in that** the pilot motor (17) for at least one EGR control organ (15) and, in addition, the parts of a passage control device (27) - proportional valve (28) and 3/2-way changeover valve (30) - and the sensor system or parts (35, 36) thereof are combined in a module on a console, whereas the pilot motor (18) for an engine brake flap (19) or the pilot motors (18) for several adjacent engine brake flaps (19) are arranged on a separate console.

17. Internal combustion engine according to one of the Claims 13 to 16, **characterised in that** the module is designed in the form of an assembly unit prefabricated and preassembled with all parts and can, with its console, be attached to the correspondingly prepared points along the exhaust-gas pipe route and/or on the EGR pipe (12).

18. Internal combustion engine according to Claim 13, **characterised in that** an engine brake flap (19) and an EGR control organ (15) are integrated in a pipe piece containing an exhaust-gas section and an EGR pipe section forming an assembly unit together with a pre-assembled and pre-attached module, whereby during the attachment to the internal combustion engine (1) the residual section of an exhaust-gas header pipe (6, 6/1, 6/2) can be flanged on to a first point on said pipe piece and the inlet neck of an exhaust-gas turbine (3) of a turbocharger (2) to a second point on said pipe piece and the further section of the exhaust-gas return pipe (12) to a third point on said pipe piece.

## Revendications

1. Moteur à combustion interne pour un véhicule, en particulier un véhicule industriel tel qu'un camion ou un bus, avec au moins une rangée de cylindres, et avec un frein sur échappement composé d'un dispositif de freinage interne au moteur et d'un volet de frein moteur dans une conduite d'échappement, qui peut être réglé et décalé à l'aide d'un servomoteur, et avec un dispositif de recyclage des gaz d'échappement, comprenant au moins un organe de commande AGR et une conduite AGR permettant de ramener les gaz d'échappement du côté échappement au côté admission du moteur à combustion interne, **caractérisé en ce qu'**il présente au moins un organe de commande AGR (15) réglable à l'aide d'un servomoteur (17) dans une position d'arrêt AGR et au moins une position de passage AGR dans laquelle il laisse passer une partie des gaz d'échappement ressortant des cylindres du moteur à combustion interne pour les recycler par l'intermédiaire de la conduite AGR (12, 12/1, 12/2), **en ce que** l'alimentation en énergie du servomoteur (17) affecté à l'organe de commande AGR (15) et celle du servomoteur (18) affecté au volet du frein moteur (19) provient d'une source d'énergie (25) par l'intermédiaire d'une conduite (26, 32, 34) avec dispositif de régulation de passage intégré (27), qui reçoit ses signaux de commutation pour l'actionnement du servomoteur d'une unité électronique de régulation et de commande commune (37) de telle sorte que, pendant le fonctionnement du frein moteur, le recyclage des gaz d'échappement puisse être empêché par l'organe de commande AGR (15) et que le volet du frein moteur (19) puisse être réglé dans la conduite d'échappement (6, 6/1, 6/2, 7, 7/1, 7/2, 20) dans une position d'étranglement, mais que l'organe de commande AGR (15) et le volet du frein moteur (19) permettent le passage pendant les phases de fonctionnement AGR.

2. Moteur à combustion interne selon la revendication 1, **caractérisé en ce que** les servomoteurs (17, 18) du/des volet(s) de frein moteur (19) et de l'organe AGR ou de chaque organe AGR (15) sont construits de telle sorte qu'ils puissent tous être alimentés par la même source d'énergie (25).

3. Moteur à combustion interne selon la revendication 1, **caractérisé en ce que** l'organe de commande AGR ou chaque organe de commande AGR (15), comme le ou les volet(s) de frein moteur (19), est constitué d'un volet pivotant sur un axe dans une section tubulaire.

4. Moteur à combustion interne selon la revendication 2, **caractérisé en ce que** les servomoteurs (17, 18) sont constitués de vérins à commande pneumatique dont le piston de positionnement présente un dispositif de levage articulé sur un volet de frein moteur (19) et un organe de commande AGR (15).

5. Moteur à combustion interne selon la revendication 4, **caractérisé en ce que** les servomoteurs pneumatiques (17, 18) peuvent être alimentés en air comprimé par une source commune (25) via une conduite d'amenée d'air comprimé (26) menant au dispositif de commande du passage (27) - un par rangée de cylindres - et à une vanne proportionnelle électromagnétique (28) dont la sortie est reliée, par une conduite d'amenée (29), à l'entrée d'une vanne d'inversion électromagnétique à 3/2 voies (30), à la première sortie (31) de laquelle est raccordé le servomoteur (17) de l'organe de commande AGR (15) via une conduite d'amenée (32) et à la deuxième sortie (33) de laquelle est raccordé le servomoteur (18) du volet de frein moteur (19) via une conduite d'amenée (34), de telle sorte que, selon la position de la vanne d'inversion à 3/2 voies (30), l'un des deux servomoteurs (17, 18) soit alimenté en air comprimé.

6. Moteur à combustion interne selon la revendication 1, **caractérisé en ce que** le volet de frein moteur (19) et l'organe de commande AGR (15) sont réglables dans des positions prescrites ou des positions intermédiaires variables par le servomoteur correspondant (17, 18) entre les deux réglages du passage maximum et du passage minimum ou de l'arrêt suivant les instructions envoyées par l'unité de régulation et de commande (37).

7. Moteur à combustion interne selon la revendication 1, **caractérisé en ce qu'**un capteur de pression (35) et/ou un capteur de température (36) est monté dans une section de conduite des gaz d'échappement juste en amont du volet de frein moteur (19) dans le sens d'écoulement, permettant de saisir la pression et la température des gaz d'échappement, dont les valeurs sont transmises par des signaux de pression et/ou de température, le cas échéant également par des signaux de régime et autres signaux de valeur réelle spécifiques au fonctionnement du moteur à combustion interne, par l'intermédiaire des conduites d'acheminement de signaux (38, 39, 40, 41) de l'unité électronique de régulation et de commande (37), puis exploitées par celle-ci pour la gestion du réglage et de la commande du volet de frein moteur (19).

8. Moteur à combustion interne selon l'une des revendications mentionnées précédemment, **caractérisé en ce qu'**un volet de frein moteur (19) est monté soit dans un collecteur d'échappement (7, 7/1, 7/2) servant de liaison entre un tuyau collecteur de gaz d'échappement (6, 6/1, 6/2) et la turbine d'échappement (3) d'un turbocompresseur (2) ou l'étage haute pression (2/1) d'un organe de suralimentation à deux niveaux (2/1, 2/2), soit dans la section finale du tuyau collecteur de gaz d'échappement (6, 6/1, 6/2) située côté compresseur en amont du collecteur d'échappement (7, 7/1, 7/2), soit dans la conduite d'échappement (20) située en sortie de la turbine d'échappement (3) du turbocompresseur (2) ou de l'étage basse pression (2/2) de l'organe de suralimentation à deux niveaux (2/1, 2/2).

9. Moteur à combustion interne selon l'une des revendications mentionnées précédemment, **caractérisé en ce que** la conduite AGR (12) se sépare d'un collecteur d'échappement (7) reliant une conduite de collecteur d'échappement (6) et la turbine d'échappement (3) d'un turbocompresseur (2) ou d'un étage haute pression (2/1) d'un organe de suralimentation à deux niveaux (2/1, 2/2) et débouche de l'autre côté dans un collecteur d'air de suralimentation (9) ou dans une conduite d'air de suralimentation (10, 10/1) menant au collecteur d'air de suralimentation (9), et que cette conduite AGR (12) ainsi constituée contient un radiateur AGR (13) et un organe de commande AGR (15) situé en amont par rapport au sens d'écoulement ainsi qu'un clapet oscillant AGR (14) situé de préférence, si nécessaire, en aval du radiateur AGR (13).

10. Moteur à combustion interne selon l'une des revendications 1 à 8, **caractérisé en ce que** la conduite AGR (12) se sépare du secteur de la conduite de collecteur d'échappement (6) dans lequel débouche le canal d'échappement (5) d'un cylindre (C6 ou C5) servant de cylindre distributeur dans les phases de fonctionnement AGR, que ce secteur de dérivation de la conduite AGR (12) contient un organe de commande AGR (15), qui est réglé en-dehors des phases de fonctionnement AGR de telle sorte qu'aucun recyclage des gaz d'échappement ne soit possible via la conduite AGR (12), et que la conduite AGR (12) débouche de l'autre côté dans un collecteur d'air de suralimentation (9) ou dans une conduite d'air de suralimentation (10, 10/1) menant au collecteur d'air de suralimentation (9).

11. Moteur à combustion interne selon l'une des revendications 1 à 8, **caractérisé en ce que**, lorsque un groupe de cylindres (C1-C3, C4-C6) est raccordé, par l'intermédiaire de ses canaux d'échappement (5), à une conduite de collecteur d'échappement commune (6/1, 6/2), une conduite AGR (12/1, 12/2) se sépare de chacune des conduites de collecteur d'échappement (6/1, 6/2), mène à un radiateur AGR (13) et contient un organe de commande AGR (15) monté en amont par rapport au sens d'écoulement, et qu'une conduite AGR commune (12) part du radiateur AGR (13) et débouche de l'autre côté dans un collecteur d'air de suralimentation (9) ou dans une conduite d'air de suralimentation (10, 10/1) menant au collecteur d'air de suralimentation (9).

12. Moteur à combustion interne selon l'une des revendications 1 à 8, **caractérisé en ce que** la conduite AGR (12) relie une conduite d'échappement (20) raccordée à la sortie de la turbine d'échappement (3) d'un turbocompresseur (2) ou de l'étage basse pression (2/2) d'un organe de suralimentation à deux niveaux (2/1, 2/2), à une conduite d'admission (21) menant au compresseur (4) du turbocompresseur (2) ou à l'étage basse pression (2/2) de l'organe de suralimentation à deux niveaux (2/1, 2/2), et que dans cette conduite AGR (12) est monté un organe de commande AGR (15).

13. Moteur à combustion interne selon l'une des revendications mentionnées précédemment, **caractérisé en ce qu'**au moins une partie des organes de commande et de réglage nécessaires au réglage et à la commande d'un volet de frein moteur (19) et d'un organe de commande AGR (15) et une partie d'un système de capteurs sont regroupés dans un module (49).

14. Moteur à combustion interne selon la revendication 13, **caractérisé en ce que** sont regroupés dans un module monté sur un support les servomoteurs (17, 18) d'au moins un volet de frein moteur (19) et au moins un organe de commande AGR (15) ainsi que les pièces d'un dispositif de régulation du passage (27) - vanne proportionnelle (28) et vanne d'inversion à 3/2 voies (30) - et, par ailleurs, le système de capteurs ou des pièces du système de capteurs (35, 36).

15. Moteur à combustion interne selon la revendication 13, **caractérisé en ce que**, dans un module, le servomoteur (18) d'au moins un volet de frein moteur (19), les pièces d'un dispositif de régulation du passage (27) - vanne proportionnelle (28) et vanne d'inversion à 3/2 voies (30) - et le système de capteurs ou des pièces du système de capteurs (35, 36) sont regroupés sur un support et que le servomoteur (17) d'un organe de commande AGR (15) ou les servomoteurs (17) de plusieurs organes de commande contigus (15) sont disposés sur un support séparé.

16. Moteur à combustion interne selon les revendications 5 et 9, **caractérisé en ce que**, dans un module, le servomoteur (17) d'au moins un organe de commande AGR (15), les pièces d'un dispositif de régulation du passage (27) - vanne proportionnelle (18) et vanne d'inversion à 3/2 voies (30) - ainsi que le système de capteurs ou des pièces du système de capteurs (35, 36) sont regroupés sur un support et que le servomoteur (18) d'un volet de frein moteur (19) ou les servomoteurs (18) de plusieurs volets de frein moteur contigus (19) sont disposés sur un support séparé.

17. Moteur à combustion interne selon l'une des revendications 13 à 16, **caractérisé en ce que** le module est constitué d'un sous-groupe préfabriqué et prémonté avec toutes les pièces et peut être fixé avec son support aux endroits préparés à cet effet sur le trajet des conduites d'échappement et/ou de la conduite AGR (12).

18. Moteur à combustion interne selon la revendication 13, **caractérisé en ce qu'**un volet de frein moteur (19) et un organe de commande AGR (15) sont montés dans une partie de tuyau contenant un tronçon de conduite d'échappement et un tronçon de conduite AGR et constituant avec un module prémonté et déjà posé un sous-groupe, sur la partie de tuyau duquel il est possible de brider, au cours du montage sur le moteur à combustion interne (1), le tronçon restant d'un collecteur d'échappement (6, 6/1, 6/2) en un premier endroit, la tubulure d'admission d'une turbine d'échappement (3) d'un turbocompresseur (2) en un deuxième endroit et l'autre tronçon de la conduite de recyclage des gaz d'échappement (12) en un troisième endroit.
